# EUROPÄISCHE PATENTSCHRIFT

(11) **EP 0 608 591 B1**
(45) Veröffentlichungstag und Bekanntmachung des Hinweises auf die Patenterteilung: **26.02.1997**
(21) Anmeldenummer: 93250356.8
(22) Anmeldetag: 21.12.1993
(51) Int. Cl.: C21C 5/52, F27B 3/04

(54) **Verfahren und Einrichtung zum Betreiben einer Zweiofenanlage**
Process and installation for running a double furnace plant
Procédé et dispositif pour faire fonctionner un four double

(30) Priorität: 25.01.1993 DE 4302285
(43) Veröffentlichungstag der Anmeldung: 03.08.1994
(73) Patentinhaber: MANNESMANN Aktiengesellschaft, 40213 Düsseldorf (DE)
(72) Erfinder: Schaller, Hans-Ludwig, D-47443 Moers (DE); Mellinghoff, Horst, D-45481 Mülheim/Ruhr (DE); Schmengler, Michael, D-47058 Duisburg (DE); Mager, Uwe, D-44579 Castrop-Rauxel (DE)
(74) Vertreter: Meissner, Peter E., Dipl.-Ing.

(56) Entgegenhaltungen:
- WO-A-91/18120
- DE-A- 3 232 139
- FR-A- 2 259 907
- STAHL UND EISEN. Bd. 93, Nr. 22 , 25. Oktober 1973 , DUSSELDORF DE Seite 1067 NN 'Stahlerzeugung durch Reduktion und Schmelzen in einem Doppelgefässofen'

## Beschreibung

Die Erfindung betrifft eine Stahlwerksanlage mit einer Doppelofeneinrichtung und ein Verfahren zum Betreiben dieser Anlage nach den Oberbegriffen der Ansprüche 1 und 5.

Bei der sich verschärfenden Knappheit der Ressourcen an Energie und an Material gibt es eine Reihe von Vorschlägen, die Stahlerzeugung kostengünstig und möglichst umweltfreundlich zu gestalten. Hierzu zählen die bekannten Maßnahmen, aus dem Elektroofen abgezogene Ofengase zur Vorwärmung des Chargiergutes zu benutzen. Üblicherweise wird dabei zur Vorwärmung des Chargiergutes, insbesondere des Schrottes, dieser in einem Cargierkorb vorgewärmt.

Aus der Schrift DE-PS 33 07 400 ist eine solche Vorrichtung bekannt, bei der die warmen Abgase eines Lichtbogenofens durch eine Zuleitung mit dem Korb in Verbindung gebracht werden können, den im Korb befindlichen Schrott durchströmen und dabei aufheizen, um anschließend einer Gasreinigungsanlage zugeführt zu werden.

Aus der DE-PS 35 21 569 ist wiederum ein Verfahren bekannt, bei dem der mit Schrott gefüllte Korb in einen Vorwärmofen eingebracht wird. Dieser Vorwärmofen wird mit Vorwärmgas belegt, das über einen Wärmetauscher erhitzt wird. Durch den Wärmetauscher wird das aus einem Elektroofen abgezogene Ofengas auf seinen Weg zur Entstaubungsanlage geführt.

Die Gegenstande beider genannter Schriften erfordern hohen konstruktiven Aufwand und eine Fülle von wartungsintensiven Bauteilen. Darüber hinaus ist durch das mehrfache Umfüllen des Chargiergutes in verschiedene Gefäße eine Minderung der Energieausnutzung der Rauchgase zu verzeichnen.

Beim Einsatz von mehr als einem Ofen sind Vorschläge bekannt, die Anzahl zum Ofen gehörenden Baugruppen zu vermindern. So ist aus der DE-PS 32 25 514 bekannt, bei einem Lichtbogendoppelherdofen für beide Ofenherde einen gemeinsamen schwenkbaren Deckel, der alternativ auf einen der beiden Herde aufsetzbar ist, vorzusehen. Diese kompliziert aufgebaute und empfindliche Vorrichtung erfordert nicht nur hohen Instandhaltungsaufwand, sondern führt immer wieder zu Behinderungen des Produktionsbetriebes.

Aus der DE-A-3 232 139 ist eine Stahlschmelzanlage zum Betreiben einer Zweiofenanlage bekannt, bei der die Elekroöfen über eine Leitung miteinander verbunden sind. Bei dieser Anlage erfolgt das Abziehen der Gase aus dem im Betrieb befindlichen Ofen durch den Deckel. Die Gasleitung mündet anderseits im unteren Mantelbereich in das Ofengefäß, so daß die heißen Gase durch das in diesem Ofen befindliche, einzuschmelzende Material aufsteigen, bevor sie der Entstaubungseinrichtung zugeführt werden. Ferner ist aus der FR-A-2 259 907 eine Zwei-Ofen-Anlage bekannt, bei der die Öfen durch eine Leitung verbunden sind. Die Randgase aus dem im Betrieb befindlichen Ofen durchströmen die Charge im anderen Ofen horizontal bevor sie abgeführt werden.

Die Erfindung hat sich daher das Ziel gesetzt, die oben genannten Nachteile zu vermeiden und bei Verwendung konstruktiv einfacher Bauteile eine wartungsarme und dabei betriebssichere Stahlwerksanlage mit einer Doppelofeneinrichtung zu schaffen und das dazu gehörende Verfahren anzugeben, umweltschonend und energiesparend Stahl zu erschmelzen.

Die Erfindung erreicht dieses Ziel durch die kennzeichnenden Merkmale der Ansprüche 1 und 5.

Erfindungsgemäß werden zwei öfen durch eine im unteren Bereich des Obergefaßes mündende Leitung verbunden. Die Öfen werden elektrisch so geschaltet, daß immer nur ein Ofen in Betrieb ist, während der zweite vollständig vom Netz getrennt ist. Dieser vom Stromnetz getrennte Ofen wird mit Möller gefüllt, mittels eines Deckels weitgehend dicht abgeschlossen und durch den im Deckel vorhandenen Rauchgaskrümmer mit der Entstaubungsanlage leitungsmäßig verbunden. In der Leitung zwischen Ofen und Entstaubungsanlage ist eine Druckerhöhung vorgesehen, die bei Betrieb im stromlosen Ofen einen Unterdruck erzeugt. Hierdurch wird das Gas aus dem mit Chargiergut gefüllten Ofen abgezogen, wobei durch die Verbindungsleitung mit dem sich in Betrieb befindlichen Ofen aus diesem Rauchgas abgesaugt wird. Gleichzeitig wird bei dem sich im Betrieb befindenden Ofen der ebenfalls vorhandene Rauchgaskrümmer abgesperrt, so daß die Zuluft im wesentlichen aus dem Bereich der Dichtlinie zwischen Deckel und Gefäß aufgenommen wird. Der Weg des Gases ist somit von dem Bereich oberhalb des Chargiergutes des in Betrieb befindlichen Ofens durch die Schrottsäule hindurch oberhalb des Schmelzenspiegels über die Verbindungsleitung zum Nachbarofen, dort diagonal durch den Ofen strömend und dabei die Wärme an den Schrott abgebend und oberhalb der Chargiergutsäule durch den Rauchgaskanal endgültig zur Gasreinigungsanlage und von dort ins Freie. Außer der mit Armaturen versehenen Verbindungsleitung sind keinerlei Bauteile erforderlich. Ein unnötiger Verlust von Wärmeenergie tritt nicht ein, da das Chargiergut unmittelbar im Gefäß verbleibt, indem er später eingeschmolzen wird.

Die Verbindungsleitung stellt dabei ein konstruktiv einfaches, wartungsarmes Bauteil dar. Die zum Einsatz kommenden Absperrelemente unterliegen keinen besonderen Belastungen und haben sich in der Praxis bewährt.

Bei kippbaren Ofengefäßen wird die Verbindungsleitung in ihrer Mitte eine radiale Trennung aufweisen. Diese Trennung ist durch eine Schiebemuffe gasdicht verschließbar.

Die Mündung der Verbindungsleitung kann in einer besonderen Ausgestaltung im Untergefäß angeordnet sein, daß dabei in Form einer Tasche ausgebildet ist. Diese Tasche hat zum einen den Vorteil, daß sie die Möllersäule nicht behindert und daß sie darüber hinaus die Mündung der Verbindungsleitung vor Beschädigungen durch Schrottteile schützt. Zur Substituierung elektrischer Energie und zur Verkürzung der tap to tap-Zeit werden zusätzlich Erdgas- und/oder Öl-. Sauerstoff-Brenner installiert. Der Wirkungsgrad dieser Brenner wird in Abhängigkeit ihrer Einschaltzeit immer geringer, da diese meist starr angeordneten Brenner lediglich ein mehr oder weniger großes Loch in den Schrott brennen. Die heißen Verbrennungsgase entweichen ungenutzt in die Gasreinigungsanlage. Beim vorgeschlagenen Doppelofen können jedoch diese Gase direkt zum weiteren Erwärmen des elektrisch nicht betriebenen Ofens genutzt werden. Dadurch kann der Wirkungsgrad dieser Brenner erhöht, bzw. die Einschaltzeit der Brenner sinnvoll verlängert werden.
Die Zufuhr an Energie mit nur einer elektrischen Hauptleitung, die im Bereich der Öfen eigene durch schaltertrennbare Leitungen aufweist sowie auch der Einsatz von zwei Deckeln verläßt deutlich den bisher beschrittenen Weg. Erfindungsgemäß kommen robuste, bewährte äußerst wartungsarme Bauteile zum Einsatz, die in dem rauhen Stahlwerksbetrieb in kürzester Zeit kostengünstiger und betriebssicherer arbeiten als der Weg, mit einem beweglichen Deckel und einer damit zusammenhängenden elektrischen Leitung beide öfen zu bedienen.

Die Erfindung ist in der Zeichnung dargelegt. Es zeigen die
- Fig. 1: das Schema der Doppelofenanlage
- Fig. 2: das Gasfließbild während des Ofenbetriebes

Die Figur 1 zeigt die Öfen 10 und 20 mit den Gefäßunterteilen 11, 21 und den Gefäßoberteilen 12, 22, die durch Deckel 13, 24 verschließbar sind. An die Deckel 13, 23 sind Rauchgasleitungen 14, 24 angeschlossen, die zu einem Nachbrenner 31 einer Gasreinigung 30 führen. In den Rauchgasleitungen 14, 24 sind Absperrungen 53, 54 sowie im weiteren Verlauf der Leitung Schiebemuffen 62, 63 vorgesehen.

Die Öfen 10 und 11 sind über Verbindungsleitungen 15, 25, welche kopfendig an der Trennung T eine Schiebemuffe 61 aufweisen. Die Verbindungsleitungen 15, 25 besitzen darüber hinaus Absperrungen 51 bzw. 52.

Am Deckel 23 des Ofens 20 ist eine Zuluftleitung 29 vorgesehen, die durch eine Absperrung 57 verschießbar ist.

In das Gefäßoberteil 12 des Ofens 10 ragt ein Brenner 93, der über eine Zuleitung zu einer Versorgungsstation 91 der Zusatzbrennereinrichtung 90 führt.

Der über die Rauchgasleitungen 14, 24 mit den Öfen 10, 20 verbundene Nachbrenner 31 weist eine Hauptgasführung 32 auf, die mit einem Filter 35 in Verbindung steht, an den eine an Sauger 36 aufweisende und mit einem Kamin 38 verbundene Gasleitung 37 angeschlossen ist. In der Hauptgasführung 32 ist ein Druckerhöhungsgebläse 34 vorgesehen, dem eine Absperrung 55 vorgeschaltet ist, der das Druckerhöhungsgebläse 34 und die Absperrung 55 aufweisende Teil der Hauptgasführung 32 wird von einer Umgehungsleitung 33 umgangen, die eine Absperrung 56 aufweist.

In die Öfen 10, 20 ragen Elektroden 17, 27. In den Gefäßunterteilen 11, 21 sind Bodenelektroden 18, 28 angeordnet.
Die als Kathode ausgebildeten Elektroden 17, 27 sind über eine Kathodenzuleitung 72 mit einem Transformator 73 einer Stromversorgung 70 verbunden. Die als Anoden ausgebildeten Bodenelektroden 18, 28 sind über eine Anodenleitung 78 mit dem Transformator 73 verbunden. Die Stromzuleitungen 72, 78 weisen dabei die Ofenschalter zur Kathode 81, 82 und zur Anode Ofenschalter 83, 84, sowie die Tyristoren 74, 75 und die Drosseln 76, 77 auf.

Am Deckel 23 des Ofens 20 ist noch eine Rauchgasabführleitung 59 dargestellt, die einen Verdichter 39 sowie eine Absperrung 58 aufweist.

Darüber hinaus sind die Medien 40 bei den jeweiligen Leitungen aufgeführt, und zwar Rauchgas 43, verbranntes Gas 44 und Reingas 45.

Die Figur 2, bei der die identischen Positionen wie in der Figur 1 verwendet werden, zeigt im Schnitt die Öfen 10 und 20. Detaillierter ist das Chargiergut 41 und die Stahlschmelze 42 dargestellt bei gleichzeitigem Aufzeigen der Strömungsrichtung des Gases. In der Figur 2 befindet sich der Ofen 20 in der Schmelzphase, der Ofen 10 ist frisch chargiert und gasströmungsmäßig mit dem Ofen 20 verbunden.

Außerdem ist im Detail die Möglichkeit aufgezeigt, am Gefäßunterteil 11 eine Tasche 16 anzuordnen, die ein einfaches Anbringen der Verbindungsleitung 15 ermöglicht, ohne die Möllersäule 41 zu behindern. Im Vergleich dazu ist beim Ofen 20 das Obergefäß wie üblich zylindrisch ausgestaltet, wobei zur Verhinderung des Hineinfließens von Chargiergut 41 in die Verbindungsleitung 25 ein Gitter 19 vorgesehen ist.

### Positionsliste

- 10: Ofen 1
- 11: Gefäßunterteil
- 12: Gefäßoberteil
- 13: Deckel
- 14: Rauchgas
- 15: Verbindungsleitung
- 16: Tasche
- 17: Elektrode (Katode)
- 18: Bodenelektrode (Anode)
- 19: Gitter
- 20: Ofen 2
- 21: Gefäßunterteil
- 22: Gefäßoberteil
- 23: Deckel
- 24: Rauchgas
- 25: Verbindungsleitung
- 26: Tasche
- 27: Elektrode (Katode)
- 28: Bodenelektrode (Anode)
- 29: Zuluftleitung
- 30: Gasreinigung
- 31: Nachbrenner
- 32: Hauptgasführung
- 33: Umgehung
- 34: Druckerhöhungsgebläse
- 35: Filter
- 36: Sauger
- 37: Gasleitung
- 38: Kamin
- 39: Verdichter Verbranntes Gas
- 40: Medien
- 41: Chargiergut
- 42: Stahlschmelze
- 43: Rauchgas
- 44: Verbranntes Gas
- 45: Reingas
- 50: Armaturen
- 51: Absperrung Verbindungsleitung Ofen 1
- 52: Absperrung Verbindungsleitung Ofen 2
- 53: Absperrung Rauchgasofen 1
- 54: Absperrung Rauchgasofen 2
- 55: Absperrung Gasleitung
- 56: Absperrung Umgehung
- 57: Absperrung Zuluft
- 58: Absperrung Verbranntes Gas
- 59: Leitung verbranntes Gas
- 60: Trennungsverschluß
- 61: Schiebemuffe Verbindungsleitung
- 62: Schiebemuffe Rauchgasofen 2
- 63: Schiebemuffe Rauchgasofen 1
- 70: Stromversorgung
- 71: Hauptstromzufuhr
- 72: Kathodenleitung
- 73: Transformator
- 74: Tyristor
- 75: Tyristor 1
- 76: Drossel 2
- 77: Drossel 1
- 78: Anodenleitung
- 80: Elektrische Schaltelemente
- 81: Kathodenschalter Ofen 1
- 82: Kathodenschalter Ofen 2
- 83: Anodenschalter Ofen 1
- 84: Anodenschalter Ofen 2
- 85: Netzschalter T8
- 90: Zusatzbrennereinrichtung
- 91: Versorgungsstation
- 92: Zuleitung
- 93: Brenner
- T: Trennung

## Patentansprüche

1. Verfahren zum Betreiben einer Zweiofenanlage, insbesondere zur Stahlerzeugung, mit über eine Gasleitung (15, 25) in Verbindung stehenden Lichtbogenöfen (10, 20) und Einrichtungen zur Materialbeschickung, zum Gasabzug (14, 24) und zur Gasreinigung sowie zur Stromzufuhr, wobei einer der beiden Öfen zum Einschmelzen der darin befindlichen Charge mit elektrischem Strom versorgt und der andere vom Netz getrennt wird, der vom Stromnetz genommene und abgestochene Ofen mit Beschickungsmaterial, insbesondere Schrott, chargiert und anschließend des Ofengefäß mit einem Deckel verschlossen wird, wobei nach Verschließen des von Stromnetz genommenen Ofens das im Gefäßraum befindliche Gas oberhalb der Möllersäule abgesaugt wird und während des Absaugens des Rauchgases aus dem vom Stromnetz getrennten Ofen die Rauchgasverbindung des anderen Ofens zur Gasreinigung unterbrochen wird,
dadurch gekennzeichnet,
daß über eine zwischen beiden Öfen im unteren Bereich des Ofengefäßes (12, 22) mündende Verbindungsleitung (15, 25) das Rauchgas aus dem im elektrischen Betrieb befindlichen Ofen von dem Bereich oberhalb des Chargiergutes durch die Schrottsäule hindurch oberhalb des Schmelzenspiegels abgesaugt und diagonal durch die Schrottsäule in den vom Stromnetz getrennten Ofen geleitet wird und daß gleichzeitig Zuluft im Bereich des Deckels des im elektrischen Betrieb befindlichen Ofens aufgenommen wird.

2. Verfahren nach Anspruch 1,
dadurch gekennzeichnet,
daß den Gasen mengenmäßig einstellbar Zuluft zugeführt wird.

3. Verfahren nach Anspruch 2,
dadurch gekennzeichnet,
daß ein Teil der in einer Nachbrennkammer verbrannten Rauchgase abgezweigt und als Zuluft eingesetzt wird.

4. Verfahren nach Anspruch 1,
dadurch gekennzeichnet,
daß das Chargiergut des im elektrischen Betrieb befindlichen Ofens durch Brennstoffe zusätzlich erwärmt wird.

5. Doppelofeneinrichtung mit zwei Ofengefäßen, die durch Deckel verschließbar sind, welche über Rauchgaskrümmer mit einer Gasreinigungsanlage in Verbindung stehen und deren Ofenobergefäße über eine Leitung miteinander verbunden sind, zur Durchführung des Verfahrens nach einem der Ansprüche 1 bis 5,
dadurch gekennzeichnet,
daß die Verbindungsleitung (15, 25) eine radiale Trennung (T) aufweist, die eine radiale Bewegung der Mündungen der Verbindungsleitungen (15, 25) zuläßt,
daß die Trennung (T) gasdicht verschließbar ist,
daß die Verbindungsleitungen (15, 25) beiderseits der Trennung (T) je eine Absperrvorrichtung (51, 52) aufweisen, daß der Anschluß der Verbindungsleitungen (15, 25) in dem den Gefäßunterteilen (11, 21) zugeneigten Bereich der Gefäßoberteile (12, 22) mündet und daß die Mündung der Verbindungsleitungen (15, 25) an dem Außenrand der Gefäßteile (11, 12 oder 21, 22) diagonal zur Mündung der Rauchgaskrümmer (14, 24) der auf den Gefäßen aufsetzbarem Deckel (13, 23) angeordnet ist.

6. Doppelofeneinrichtung nach Anspruch 5,
dadurch gekennzeichnet,
daß zum Verschließen der Trennung (T) eine Schiebemuffe (61) eingesetzt wird.

7. Doppelofeneinrichtung nach Anspruch 5,
dadurch gekennzeichnet,
daß der Anschluß der Verbindungsleitungen (15, 25) in einem als Tasche (16, 26) ausgebildeten Bereich der Gefäßoberteile (12, 22) mündet.

## Claims

1. A method for operating a dual-furnace installation, in particular for the production of steel, with arc furnaces (10, 20) connected via a gas line (15, 25) and means for charging material, for gas withdrawal (14, 24) and for gas purification and also for supplying power, one of the two furnaces, for melting down the charge located therein, being supplied with electric current and the other being separated from the power supply system, the furnace which has been removed from the power supply system and has been tapped being charged with feedstock, in particular scrap, and then the furnace vessel being closed by a cover, wherein after closing the furnace removed from the power supply system the gas located in the vessel space is drawn off above the stock column and during the removal by suction of the flue gas from the furnace separated from the power supply system the flue gas connection of the other furnace is interrupted for gas purification,
characterised in that
the flue gas is drawn off from the furnace in electrical operation from the region above the feedstock through the column of scrap above the level of the melt via a connecting line (15, 25) opening between the two furnaces in the lower region of the furnace vessel (12, 22) and is passed diagonally through the column of scrap into the furnace separated from the power supply system and that at the same time incoming air is taken up in the region of the cover of the furnace in electrical operation.

2. A method according to Claim 1, characterised in that the gases are supplied with incoming air which is adjustable in quantity.

3. A method according to Claim 2, characterised in that a portion of the flue gases burned in an afterburning chamber is branched off and is used as incoming air.

4. A method according to Claim 1, characterised in that the feedstock of the furnace in electrical operation is additionally heated by fuels.

5. A dual-furnace apparatus, comprising two furnace vessels which can be closed by covers and which are connected via flue gas elbow pipes to a gas purification installation and the upper furnace vessels of which are connected together via a line, for performing the method according to one of Claims 1 to 5, characterised in that the connecting line (15, 25) has a radial separation means (T) which permits radial movement of the mouths of the connecting lines (15, 25), that the separation means (T) can be sealed gastight, that the connecting lines (15, 25) on either side of the separation means (T) each have a shutoff device (51, 52), that the connection of the connecting lines (15, 25) opens into the region of the upper vessel parts (12, 22) inclined towards the lower vessel parts (11, 21), and that the mouth of the connecting lines (15, 25) on the outer edge of the vessel parts (11, 12 or 21, 22) is arranged diagonally to the mouth of the flue gas elbow pipes (14, 24) of the cover (13, 23) which can be placed on the vessels.

6. A dual-furnace apparatus according to Claim 5, characterised in that a sliding sleeve (61) is used for sealing the separation means (T).

7. A dual-furnace apparatus according to Claim 5, characterised in that the connection of the connecting lines (15, 25) opens into a region of the upper vessel parts (12, 22) designed as a pocket (16, 26).

## Revendications

1. Procédé pour faire fonctionner une installation à deux fours, en particulier pour fabriquer de l'acier, comportant des fours à arc (10,20) reliés par l'intermédiaire d'un conduit de gaz (15,25) et des dispositifs pour le chargement de matière, pour l'évacuation du gaz (14,24), et pour la purification du gaz, ainsi que pour l'amenée de courant, un des deux fours étant alimenté en courant électrique pour faire fondre la charge s'y trouvant et l'autre étant séparé du réseau, le four de coulée relié au réseau de courant étant chargé de matière de chargement, en particulier des ferrailles, et, ensuite, le récipient de four étant fermé par un couvercle, le gaz se trouvant dans l'espace du récipient au-dessus de la colonne de lit de fusion étant aspiré après la fermeture du four alimenté par le réseau de courant, et, pendant l'aspiration des gaz de fumée hors du four séparé du réseau de courant, la liaison des gaz de fumée de l'autre four est interrompue pour purifier le gaz, caractérisé en ce que le gaz de fumée est aspiré par l'intermédiaire d'un conduit de liaison (15,25) débouchant entre les deux fours dans la zone inférieure du récipient de four (12,22) hors du four se trouvant en fonctionnement électrique de la zone au-dessus de la matière de chargement à travers la colonne de ferrailles au-dessus du bain de fusion et est guidé en diagonale à travers la colonne de ferrailles dans le four séparé du réseau de courant, et en ce que, simultanément, de l'air amené est reçu dans la zone du couvercle du four se trouvant en fonctionnement électrique.

2. Procédé selon la revendication 1,
caractérisé en ce que l'air amené est amené aux gaz en une quantité réglable.

3. Procédé selon la revendication 2,
caractérisé en ce qu'une partie des gaz de fumée brûlés dans une chambre de post-brûlage est dérivée et est utilisée comme air amené.

4. Procédé selon la revendication 1,
caractérisé en ce que la matière de chargement du four se trouvant en fonctionnement électrique est réchauffée de façon supplémentaire par des combustibles.

5. Dispositif à four double comportant deux récipients de four, qui peuvent être fermés par des couvercles, lesquels sont reliés, par l'intermédiaire de collecteurs de gaz de fumée, à une installation de purification de gaz et dont les récipients supérieurs de four sont reliés l'un à l'autre par l'intermédiaire d'un conduit, pour la mise en oeuvre du procédé selon une des revendications 1 à 4,
caractérisé en ce que le conduit de liaison (15,25) présente une séparation radiale (T) qui autorise un déplacement radial des embouchures des conduits de liaison (15,25), en ce que la séparation (T) peut être fermée de façon étanche au gaz, en ce que les conduits de liaison (15,25) présentent, des deux côtés de la séparation (T), à chaque fois un dispositif d'arrêt (51,52), en ce que le raccordement des conduits de liaison (15,25) débouche dans la zone des parties supérieures de récipient (12,22) inclinées vers les parties inférieures de récipient (11,21), et en ce que l'embouchure des conduits de liaison (15,25) est agencée sur le bord externe des parties de récipient (11,12 ou 21,22) en diagonale par rapport à l'embouchure des collecteurs de gaz de fumée (14,24) des couvercles (13,23) pouvant être disposés sur les récipients.

6. Dispositif à four double selon la revendication 5,
caractérisé en ce qu'un manchon coulissant (61) est utilisé pour fermer la séparation (T).

7. Dispositif à four double selon la revendications 5,
caractérisé en ce que le raccordement des conduits de liaison (15,25) débouche dans une zone des parties supérieures de récipient (12,22) réalisée sous forme de poche (16,26).
